# FASCICULE DE BREVET EUROPEEN

(11) **EP 2 353 428 B1**
(45) Date de publication et mention de la délivrance du brevet: **03.02.2016**
(21) Numéro de dépôt: 11153220.6
(22) Date de dépôt: 03.02.2011
(51) Int. Cl.: A44C 5/14

(54) **Système d'attache d'un bracelet à une boîte de montre**
Befestigungssystem eines Armbands an einem Armbanduhrgehäuse
System for attaching a bracelet to a watch case

(30) Priorité: 04.02.2010 CH 1352010
(43) Date de publication de la demande: 10.08.2011
(73) Titulaire: PROMOTION SPA, 36077 Altavilla Vicentina (IT)
(72) Inventeur: Buise, Pierre, 2300, La Chaux-de-Fonds (CH)
(74) Mandataire: GLN SA

(56) Documents cités:
- EP-A2- 2 047 766
- FR-A1- 2 742 638
- FR-A1- 2 766 587
- FR-A1- 2 849 355

## Description

### Domaine technique

La présente invention concerne un système d'attache d'un bracelet à une boîte de montre comportant une pièce dimensionnée et conformée pour prendre place sans jeu entre les cornes de la boîte, ladite pièce comprenant une portion d'attache, destinée à coopérer avec ledit bracelet.

### Etat de la technique

De manière conventionnelle, une boîte comporte des extensions appelées cornes, percées d'ouvertures, traversantes ou non, selon la position de la corne. Un bracelet prend place dans les espaces séparant les cornes, le bracelet étant muni d'une ou de plusieurs ouvertures cylindriques, venant en regard des ouvertures des cornes. Une ou plusieurs barrettes à ressort coopèrent avec les ouvertures des cornes et du bracelet de manière à les rendre solidaire. Cette liaison par barrette permet de former une charnière entre le bracelet et la boîte et ainsi d'apporter souplesse et confort à l'ensemble formé par la boîte et le bracelet.

Une telle liaison par barrette est très sûre car elle ne peut être retirée qu'avec un outil spécial. Cet avantage devient un inconvénient si l'on veut pouvoir changer facilement de bracelet, par exemple entre un bracelet cuir et un bracelet caoutchouc pour une utilisation plus sportive de sa montre.

Un simple clipsage mettant en oeuvre l'élasticité d'éléments déformables, typiquement en matière plastique, pourrait être envisagé. Non seulement, une telle solution semble difficile à utiliser pour une boîte de montre en métal, mais surtout, la sécurité de la liaison entre le bracelet et la boîte de montre n'est absolument pas suffisant car, notamment en cas d'accrochage du bracelet sur un objet quelconque, une force de traction pourrait accidentellement désolidariser la boîte de montre du bracelet, entraînant sa chute, avec le risque de casser, voire de perdre la montre.

Le document EP1240875 propose un système d'attache d'un bracelet à la boîte, tel que mentionné au premier paragraphe ci-dessus, c'est-à-dire comportant une pièce dimensionnée et conformée pour prendre place sans jeu entre les cornes de la boîte, ladite pièce comprenant une portion d'attache, destinée à coopérer avec ledit bracelet. Cette pièce est traversée par une barrette à ressort destinée à coopérer avec le dernier maillon d'un bracelet. Ce maillon comporte deux poussoirs latéraux agencés pour actionner la barrette, de manière à contraindre le ressort et rapprocher les extrémités de la barrette, afin de désolidariser le bracelet de la boîte.

Une telle solution est intéressante dans le sens où elle offre à la fois une bonne sécurité dans la liaison entre le bracelet et la boîte, tout en permettant de facilement les solidariser et les désolidariser. Toutefois, la présence des deux boutons poussoirs peut être gênante. Elle peut entraîner, d'une part, des risques de les accrocher à la manche d'un vêtement, par exemple, et, d'autre part, être relativement inesthétique, notamment pour des montres de petite taille.

Le document FR2849355 propose un dispositif de fixation d'une extrémité d'un bracelet à une montre, selon le préambule de la revendication 1. Le dispositif divulgué comporte une paire de ressorts, chacun étant disposé entre un doigt et un plot sur lequel agit un poussoir. Outre l'inconvénient qu'il présente une structure complexe, il est nécessaire que les deux ressorts soient identiques mais aussi que les frottements des éléments mobiles respectivement associés à l'un et à l'autre des doigts, soient identiques, afin d'obtenir un fonctionnement symétrique des deux doigts

La présente invention a pour but de proposer un système d'attache du bracelet à la boîte reprenant les avantages des systèmes décrits ci-dessus, mais exempt de leurs inconvénients.

### Divulgation de l'invention

De manière plus précise, l'invention porte sur un fermoir tel que mentionné au premier paragraphe de cette demande, caractérisé en ce que la pièce comporte :
- un organe de verrouillage monté mobile à l'intérieur de ladite pièce et susceptible d'occuper une première position, de repos, dans laquelle il coopère avec chacune des cornes pour solidariser ladite pièce et ladite boîte, et une deuxième position dans laquelle il ne coopère pas avec lesdites cornes, laissant libre ladite pièce et ladite boîte,
- un organe de commande unique monté mobile sur ladite pièce et agencé pour amener l'organe de verrouillage dans sa deuxième position, ledit organe de commande étant disposé au moins partiellement à l'extérieur de la pièce et étant actionnable directement depuis l'extérieur de ladite pièce.

### Brève description des dessins

D'autres caractéristiques de la présente invention apparaîtront plus clairement à la lecture de la description qui va suivre, faite en référence au dessin annexé, dans lequel:
- les figures 1 et 2 sont des vues en perspective d'une pièce 10 constituant la partie essentielle d'un système d'attache selon l'invention, montrant respectivement les faces supérieure et inférieure, et
- la figure 3 est une vue du côté, illustrant les éléments internes du système, la paroi extérieure de la pièce étant mise en transparence.

On notera que, par souci de simplification, ni le bracelet ni la boîte n'ont été représentés sur les figures.

### Mode(s) de réalisation de l'invention

Les figures représentent une pièce 10 destinée à relier une boîte de montre et un bracelet. Typiquement, la pièce 10 est destinée à constituer le dernier maillon d'un bracelet. La pièce 10 est de forme générale parallélépipédique. Elle est dimensionnée de manière à prendre place sans jeu entre les cornes de la boîte de montre, deux faces latérales opposées 12 et 14 de la pièce 10 étant ainsi destinées à être mises en regard des cornes. Les deux autres faces latérales opposées 16 et 18 sont, l'une 16, destinée à être située du côté de la boîte et, l'autre 18, destinée à être du côté du bracelet. Cette dernière comprend, à cet effet, une portion d'attache 20, disposée en saillie par rapport à la pièce 10 et traversée par une ouverture cylindrique 22. Ainsi, une barrette peut solidariser la pièce 10 avec les maillons situés à l'extrémité d'un bracelet.

Du côté opposé à la portion d'attache 20, la face latérale 16 est en forme de coupelle conformée de manière à épouser la forme de la boîte de montre.

Par souci de clarté, on définit comme plan de référence le plan général de la pièce 10, dans lequel s'inscrit la boîte à laquelle la pièce 10 est destinée à être reliée. On définit comme axe longitudinal A-A l'axe dans lequel le bracelet est destiné à être disposé.

Un poussoir 24 unique, définissant un organe de commande, est monté mobile sur la pièce 10, en référence à elle. La pièce 10 présente une ouverture à l'intérieur de laquelle le poussoir 24 est ajusté de manière à permettre sa translation. Plus particulièrement, le poussoir 24 est susceptible de se déplacer en translation selon une direction générale perpendiculaire au plan de référence. Lorsque la pièce 10 est assemblée à la boîte, le poussoir 24 est mobile dans un plan sensiblement perpendiculaire à celui de la boîte. Cette direction peut être légèrement oblique, mais en tout cas, le poussoir s'enfonce par rapport à la face inférieure de la pièce, définie comme étant celle qui est au contact de la peau du porteur lorsque la montre est portée.

De manière avantageuse, le poussoir 24 est situé sensiblement au centre de la pièce 10. II est situé sur la face inférieure de la pièce 10, de sorte qu'il est complètement invisible de l'extérieur lorsque la montre et le bracelet sont portés. Dans l'exemple proposé, le poussoir 24 est de forme oblongue.

La pièce 10 comporte encore un premier et un deuxième doigts 26, formés chacun d'un tigeron et montés mobiles en translation sur les faces latérales 12 et 14. Ces doigts 26 forment un organe de verrouillage et traversent les parois latérales de la pièce 10, pour coopérer avec les trous des cornes lorsque la coupelle est mise en appui contre la boîte. Les doigts 26 sont montés mobiles entre :
- une première position, de repos, dans laquelle ils sont susceptibles de coopérer chacun avec l'une des cornes pour solidariser la pièce 10 et la boîte, et
- une deuxième position dans laquelle ils ne coopèrent pas avec les cornes, laissant libre la pièce 10 et la boîte.

Chaque doigt 26 est solidaire d'un plot 28, qui assure le guidage en translation, en coopérant avec une structure 30 ménagée à l'intérieur de la pièce 10, comme on peut le voir sur la figure 3. Un organe ressort 32 est interposé entre les plots 28, de manière à exercer une force tendant à amener les doigts 26 dans leur première position. Chaque plot 28 est muni d'un plan incliné 28a, orienté de manière à ce qu'une pression exercée sur eux se traduise par une force résultante amenant les doigts 26 dans leur deuxième position.

Le poussoir 24 est agencé pour coopérer avec les plots 28, particulièrement avec leur plan incliné 28a. Comme le montre particulièrement la figure 3, le poussoir 24 est prolongé par deux plans inclinés 24a symétriques, agencés solidairement au poussoir de manière à agir simultanément sur les doigts 26. Les plans inclinés du poussoir 24 et des plots 28 sont de forme correspondante, de sorte qu'une pression exercée sur le poussoir pour l'enfoncer va engendrer une force sur les plots 28 amenant ceux-ci dans leur deuxième position. De manière avantageuse, les plans inclinés 24a du poussoir 24 permettent que, à l'inverse, en l'absence de pression exercée par un utilisateur sur le poussoir, la force exercée par le ressort 32 sur les plots 28 maintient le poussoir 24 en position non enfoncée. On n'a donc qu'un seul organe ressort 32 pour maintenir les doigts 26 dans leur première position et pour maintenir le poussoir 24 en position haute. La pièce 10 est agencée pour former une butée au poussoir 24 de sorte que celui-ci est maintenu à l'intérieur de la pièce 10. De manière avantageuse, la forme du poussoir 24 et la position de la butée sont prévues pour que le poussoir affleure ou dépasse légèrement de la pièce 10, rendant le système particulièrement discret et esthétique et évitant toute gêne au porteur.

Pour éviter toute collision entre le poussoir 24 et les doigts 26 lors de l'actionnement du poussoir 24, ce dernier comporte des échancrures 34 disposées au niveau des doigts 26, dans l'axe de la course du poussoir 24. Ainsi, lors du déplacement du poussoir, chaque échancrure 34 coulisse en référence à chaque doigt, ce qui participe également au guidage du poussoir.

Ainsi, si un bracelet est muni, à chacune de ses extrémités, d'une pièce 10 telle que décrite ci-dessus, il suffit d'actionner chaque poussoir 24, en le pressant en direction de l'intérieur de la pièce 10, pour que les doigts 26, qui au repos sont en saillie par rapport à la pièce 10, se rétractent et permettent à l'utilisateur de disposer librement la pièce 10 entre les cornes de la boîte. En amenant la coupelle en appui contre la boîte, les doigts 26 se trouvent en regard des trous des cornes. Il suffit alors à l'utilisateur de relâcher la pression exercée sur le poussoir 24 pour que les doigts reprennent leur position de repos, en s'insérant à l'intérieur des trous des cornes. En opérant ainsi à chaque extrémité du bracelet, la boîte et le bracelet sont ainsi solidarisés, fermement, sans jeu et en toute sécurité.

Evidemment, en exerçant à nouveau une pression sur les poussoirs 24, on rétracte les doigts de manière à, à nouveau, libérer le bracelet et la boîte.

On pourra encore relever que, sur la figure 1, la pièce 10 apparaît en trois parties. Ceci est simplement pour donner un aspect visuel de continuité du bracelet, la pièce 10 donnant l'impression de prolonger les maillons du bracelet. On pourrait également envisager, pour avoir un système accessible plus directement, de mettre le poussoir 24 sur la face supérieure de la pièce 10.

Ainsi est proposé un système d'attache entre un bracelet et une boîte de montre, offrant à la fois une grande facilité pour les solidariser et les désolidariser, une grande sécurité dans la liaison entre eux et également une grande discrétion, puisqu'une personne non avertie pourrait quasiment ne pas remarquer la présence du système. En tout cas, l'organe de commande n'étant pas en saillie, il n'y a aucun risque d'accrocher le bracelet ou la boîte, à un vêtement ou autre.

## Revendications

1. Système d'attache d'un bracelet à une boîte de montre comportant une pièce (10) dimensionnée et conformée pour prendre place sans jeu entre les cornes de la boîte, dans lequel ladite pièce (10) définit un axe longitudinal, le bracelet étant destiné à être disposé selon ledit axe longitudinal, ladite pièce (10) comprenant :
- une portion d'attache (20), destinée à coopérer avec ledit bracelet,
- un organe de verrouillage monté mobile à l'intérieur de ladite pièce (10) et comprenant une paire de doigts (26), mobiles perpendiculairement à l'axe longitudinal, entre une première position, de repos, dans laquelle il coopère avec chacune des cornes pour solidariser ladite pièce (10) et ladite boîte, et une deuxième position dans laquelle il ne coopère pas avec lesdites cornes, laissant libre ladite pièce (10) et ladite boîte,
- un organe de commande unique monté mobile sur ladite pièce (10) et agencé pour amener l'organe de verrouillage dans sa deuxième position, ledit organe de commande étant disposé au moins partiellement à l'extérieur de la pièce (10) et étant actionnable directement depuis l'extérieur de ladite pièce (10),
**caractérisé en ce que** chaque doigt (26) est solidaire d'un plot (28), muni d'un plan incliné (28a), orienté de manière à ce qu'une pression exercée sur lesdits plans inclinés se traduise par une force résultante tendant à faire se rapprocher lesdits plots l'un de l'autre, et
**en ce qu'**un organe ressort (32) est interposé entre lesdits plots de manière à exercer une force tendant à amener ladite paire de doigts (26) dans leur première position.

2. Système d'attache selon la revendication 1, **caractérisé en ce que** la pièce (10) présente, du côté opposé à la portion d'attache (20), une face (16) en forme de coupelle conformée de manière à épouser la forme de la boîte de montre.

3. Système d'attache selon l'une des revendications 1 et 2, dans lequel ladite pièce (10) définit un plan de référence, ladite boîte étant destinée à être assemblée parallèlement à ce plan, **caractérisé en ce que** l'organe de commande est monté mobile selon un axe sensiblement perpendiculaire audit plan de référence.

4. Système d'attache selon l'une des revendications précédentes, **caractérisé en ce que** ledit organe de commande est un poussoir (24) susceptible d'évoluer entre deux positions :
- une position de repos, dans laquelle il n'a pas d'action sur ledit organe de verrouillage, et
- une position enfoncée, dans laquelle il coopère avec l'organe de verrouillage pour amener ladite paire de doigts (26) dans leur première position.

5. Système d'attache selon l'une des revendications précédentes, **caractérisé en ce que** le poussoir (24) est maintenu dans la position de repos par l'action dudit organe ressort (32).

6. Système d'attache selon l'une des revendications 4 et 5, **caractérisé en ce que** chaque doigt (26) est solidaire d'un plot (28) muni d'un plan incliné (28a), orienté de manière à ce qu'une pression exercée sur les plans inclinés se traduise par une force résultante amenant les doigts (26) dans leur deuxième position.

7. Système d'attache selon à la revendication 6, **caractérisé en ce que** le poussoir (24) comprend deux plans inclinés (24a) symétriques pour agir simultanément sur lesdits plans inclinés (28a) desdits plots (28).

8. Système d'attache selon la revendication 7, **caractérisé en ce que** les extrémités des plans inclinés (24a) du poussoir (24) comprennent des échancrures pour permettre le passage des doigts (26) lorsque le poussoir est dans sa position enfoncée.

## Patentansprüche

1. Befestigungssystem eines Armbands an ein Uhrengehäuse, umfassend ein Teil (10), das derart bemessen und ausgebildet ist, dass es sich ohne Spiel zwischen den Hörnern des Gehäuses platziert, wobei das Teil (10) eine Längsachse definiert, wobei das Armband dazu bestimmt ist, gemäß der Längsachse angeordnet zu sein, wobei das Teil (10) umfasst:
- einen Befestigungsabschnitt (20), der zur Zusammenarbeit mit dem Armband bestimmt ist,
- ein Verriegelungsorgan, das bewegbar im Innern des Teils (10) montiert ist und ein Paar senkrecht zur Längsachse zwischen einer ersten Ruhestellung, in welcher es mit jedem der Hörner zusammenarbeitet, um das Teil (10) und das Gehäuse fest zu verbinden, und einer zweiten Stellung, in welcher es nicht mit den Hörnern zusammenarbeitet, wobei das Teil (10) und das Gehäuse frei bleibt, bewegbarer Finger (26) umfasst
- ein einziges Steuerorgan, das bewegbar auf dem Teil (10) montiert ist und ausgebildet, um das Verriegelungsorgan in seine zweite Stellung zu führen, wobei das Steuerorgan mindestens zum Teil außerhalb des Teils (10) angeordnet und direkt von außerhalb des Teils (10) betätigbar ist,
**dadurch gekennzeichnet, dass** jeder Finger (26) mit einem Klötzchen (28) fest verbunden ist, das mit einer geneigten Ebene (28a) ausgestattet ist, die derart ausgerichtet ist, dass sich ein Druck, der auf die geneigten Ebenen ausgeübt wird, durch eine resultierende Kraft ausdrückt, die bewirkt, dass sich die Klötzchen einander annähern, und
dass ein Federorgan (32) zwischen den Klötzchen derart angeordnet ist, dass eine Kraft ausgeübt wird, die bewirkt, dass sich dass Paar Finger (26) in ihre erste Stellung geführt wird.

2. Befestigungssystem nach Anspruch 1, **dadurch gekennzeichnet, dass** das Teil (10) auf der dem Befestigungsabschnitt (20) gegenüberliegenden Seite eine schalenförmige Fläche (16) aufweist, die derart ausgebildet ist, dass sie die Form des Uhrengehäuses annimmt.

3. Befestigungssystem nach einem der Ansprüche 1 und 2, wobei das Teil (10) eine Referenzebene definiert, wobei das Gehäuses bestimmt ist, parallel zu dieser Ebene verbunden zu sein, **dadurch gekennzeichnet, dass** das Steuerorgan gemäß einer zur Referenzebene etwa senkrechten Achse bewegbar montiert ist.

4. Befestigungssystem nach einem der vorangehenden Ansprüche, **dadurch gekennzeichnet, dass** das Steuerorgan ein Drücker (24) ist, der zwischen zwei Stellungen bewegbar ist:
- einer Ruhestellung, in welcher er nicht auf das Verriegelungsorgan wirkt, und
- einer eingedrückten Stellung, in welcher er mit dem Verriegelungsorgan zusammenarbeitet, um das Paar Finger (26) in ihre erste Stellung zu führen.

5. Befestigungssystem nach einem der vorangehenden Ansprüche, **dadurch gekennzeichnet, dass** der Drücker (24) durch die Wirkung des Federorgans (32) in der Ruhestellung gehalten wird.

6. Befestigungssystem nach einem der Ansprüche 4 und 5, **dadurch gekennzeichnet, dass** jeder Finger (26) mit einem Klötzchen (28) fest verbunden ist, das mit einer geneigten Ebene (28a) ausgestattet ist, die derart ausgerichtet ist, dass sich ein Druck, der auf die geneigten Ebenen ausgeübt wird, durch eine resultierende Kraft ausdrückt, welche die Finger (26) in ihre zweite Stellung führt.

7. Befestigungssystem nach Anspruch 6, **dadurch gekennzeichnet, dass** der Drücker (24) zwei symmetrische geneigte Ebenen (24a) umfasst, um gleichzeitig auf die geneigten Ebenen (28a) der Klötzchen (28) einzuwirken.

8. Befestigungssystem nach Anspruch 7, **dadurch gekennzeichnet, dass** die Enden der geneigten Ebenen (24a) des Drückers (24) Schweifungen umfassen, um den Durchgang der Finger (26) zu erlauben, wenn sich der Drücker in seiner eingedrückten Stellung befindet.

## Claims

1. A system for attaching a bracelet to a watch case including a part (10) dimensioned and configured to be placed without play between the horns of the case, wherein said part (10) defines a longitudinal axis, the bracelet being designed to be positioned along said longitudinal axis, said part (10) comprising:
- an attachment portion (20), designed to cooperate with the bracelet,
- a locking organ arranged movably inside said part (10) and comprising a pair of fingers (26) movable perpendicular to the longitudinal axis, between a first, idle position, in which it cooperates with each of the horns to secure said part (10) and said case, and a second position in which it does not cooperate with the horns, leaving said part (10) and said case free,
- a single control organ mounted movably on said part (10) and arranged to bring the locking organ into its second position, said control organ being positioned at least partially outside the part (10) and being able to be actuated directly from outside said part (10),
**characterized in that** each finger (26) is secured to a blom stud (28), provided with an inclined plane (28a), oriented such that pressure exerted on said inclined planes results in a resultant force tending to bring said blom studs closer to one another, and
**in that** a spring organ (32) is interposed between said blom studs so as to exert a force tending to bring said pair of fingers (26) into their first position.

2. The attachment system according to claim 1, **characterized in that** the part (10) has, on the side opposite the attachment portion (20), a cup-shaped face (16) configured so as to hug the shape of the watch case.

3. The attachment system according to one of claims 1 and 2, wherein said part (10) defines a reference plane, said case being designed to be assembled parallel to this plane, **characterized in that** the control organ is mounted movably along an axis substantially perpendicular to said reference plane.

4. The attachment system according to one of the preceding claims, **characterized in that** said control organ is a push-piece (24) capable of going between two positions:
- an idle position, in which it does not exert any action on said locking organ, and
- a pushed in position, in which it cooperates with the locking organ to bring said pair of fingers (26) into their first position.

5. The attachment system according to one of the preceding claims, **characterized in that** the push-piece (24) is kept in the idle position by the action of said spring organ (32).

6. The attachment system according to one of claims 4 and 5, **characterized in that** each finger (26) is secured to a blom stud (28) provided with an inclined plane (28a), oriented such that pressure exerted on the inclined planes results in a resultant force bringing the fingers (26) to their second position.

7. The attachment system according to claim 6, **characterized in that** the push-piece (24) comprises two symmetrical inclined planes (24a) to act simultaneously on said inclined planes (28a) of said blom studs (28).

8. The attachment system according to claim 7, **characterized in that** the ends of the inclined planes (24a) of the push-piece (24) comprise hollows to allow the passage of the fingers (26) when the push-piece is in its pushed in position.
